# EUROPÄISCHE PATENTSCHRIFT

(11) **EP 0 365 812 B1**
(45) Veröffentlichungstag und Bekanntmachung des Hinweises auf die Patenterteilung: **30.03.1994**
(21) Anmeldenummer: 89116912.0
(22) Anmeldetag: 13.09.1989
(51) Int. Cl.: B65B 57/12, B65B 41/12

(54) **Vorrichtung zum Zuführen von Verpackungs-Zuschnitten zu einem Faltaggregat**
Device for feeding packaging blanks to a folding device
Dispositif pour alimenter un dispositif de pliage en ébauches d'emballage

(30) Priorität: 24.09.1988 DE 3832533
(43) Veröffentlichungstag der Anmeldung: 02.05.1990
(73) Patentinhaber: Focke & Co. (GmbH & Co.), 27283 Verden (DE)
(72) Erfinder: Focke, Heinz, D-2810 Verden (DE); Wach, Jürgen, D-2820 Bremen 77 (DE)
(74) Vertreter: Bolte, Erich, Dipl.-Ing.

(56) Entgegenhaltungen:
- EP-A- 0 137 334
- US-A- 3 269 085
- US-A- 4 075 816

## Beschreibung

Die Erfindung betrifft eine Vorrichtung zum Zuführen von Zuschnitten aus Verpackungsmaterial zu einem Faltaggregat für die Verpackung von Gegenständen bzw. Gruppen von Gegenständen, wobei die Zuschnitte von einer fortlaufenden Materialbahn durch zusammenwirkende Messer, nämlich umlaufende Schneidmesser und feststehende Gegenmesser, abtrennbar und dem Faltaggregat zuführbar sind, sowie mit einem Antrieb für die Materialbahn, insbesondere mit Zugwalzen, und mit einer umlaufenden, wenigstens ein Schneidmesser tragende Messerwalze, wobei das Gegenmesser bei fehlender Zufuhr von Gegenständen außer Eingriff mit dem Schneidmesser der umlaufenden Messerwalze bewegbar ist.

Eine solche Vorrichtung ist bekannt aus der US-A 4 075 816, bei der die Herstellung und mithin auch die Zuführung von Zuschnitten zum Faltrevolver unterbrochen ist, wenn und solange Gegenstände dem Faltaggregat nicht zur Verfügung gestellt werden. Hier wird bei fehlender Zufuhr von einzuhüllenden Gegenständen ein feststehendes Gegenmesser abwärts bewegt. Die zugehörige Messerwalze wird ständig angetrieben. Während der Zeit der fehlenden Zufuhr von Gegenständen befindet sich kein Verpackungsmaterial im Bereich der Schneidorgane. Dadurch ist bei Wiederaufnahme des Verpackungsprozesses eine Anlaufphase erforderlich.

Durch die EP-A-0 297 266 (veröffentlicht am 04.01.89) werden Verfahren und Vorrichtung zum Zuführen von Verpackungs-Zuschnitten zu einem Faltaggregat vorgeschlagen. Die Vorrichtung dieser älteren Problemlösung ist so ausgebildet, daß Messer an zwei gegenläufig rotierenden Messerwalzen angeordnet sind. Bei einer dieser Messerwalzen sind die Trennmesser verstellbar, derart, daß sie für die zeitweilige Unterbrechung der Zuschnitt-Herstellung außer Schneideingriff bewegt werden, und zwar durch Verschwenken der schwenkbar gelagerten Trennmessern.

Beim Gegenstand der US-A-3 269 085 wird dieses Problem dadurch gelöst, daß die Vorderkante der Materialbahn bei zeitweiliger Unterbrechung der Zufuhr von Gegenständen außerhalb des Bereichs der Messerwalzen zurückgezogen wird. Zu diesen Zweck werden die Zugwalzen zum Antrieb der Materialbahn begrenzt entgegen ihrer normalen Drehrichtung angetrieben.

Der Erfindung liegt die Aufgabe zugrunde, eine verbesserte Alternative zu den vorgenannten Vorrichtungen zu schaffen, bei der insbesondere bei Wiederaufnahme des Verpackungsprozesses keine Anlaufphase erforderlich sind.

Zur Lösung dieser Aufgabe ist die erfindungsgemäße Vorrichtung dadurch gekennzeichnet, daß das Gegenmesser taktweise, nämlich jeweils für den Moment der Gegenüberstellung zum Schneidmesser der umlaufenden Messerwalze, außer Schneidstellung bewegbar ist.

Demnach befindet sich die Materialbahn während des Stops im Bereich der Schneidorgane. Diesen werden zeitweilig so außer Eingriff gebracht, daß ein Trennschnitt nicht erfolgt. Bei Wiederaufnahme des Verpackungsprozesses sind keinerlei Anlaufphasen erforderlich. Vielmehr kann unmittelbar der Trennschnitt im Bereich der positionsgerecht liegenden Materialbahn ausgeführt werden.

Nach einem weiteren Vorschlag der Erfindung ist das Gegenmesser an einen Stellhebel angebracht, der durch ein Stellgetriebe, insbesondere durch ein Exentergetriebe, schwenkbar ist und durch die Schwenkbewegung das Gegenmesser außer Eingriff bringt.

Die Stellbewegungen des Gegenmessers sind erfindungsgemäß abhängig von der Bewegung der ständig umlaufenden Messerwalze. Diese ist mit einer Kurvenscheibe zur Steuerung der Bewegung eines Stellorgans für den Stellhebel bzw. das Exentergetriebe versehen.

Weitere Merkmale der Erfindung betreffen die Anordnung des Gegenmessers sowie die Anordnung und Ausbildung des Exzentergetriebes mit Stellorgan.

Ein Ausführungsbeispiel der Erfindung wird nachfolgend anhand der Zeichnungen näher erläutert. Es zeigt:
- Fig. 1: einen Ausschnitt einer Vorrichtung zum Verpacken von Gegenständen in Seitenansicht,
- Fig. 2: Einzelheiten der Vorrichtung gemäß Fig. 1 in vergrößertem Maßstab,
- Fig. 3: eine queraxiale Ansicht einer Einzelheit der Vorrichtung gemäß Fig. 1 und 2, nämlich ein Gegenmesser, teilweise im Längsschnitt,
- Fig. 4: Einzelheiten eines Stellmechanismus für das Gegenmesser in einer gegenüber Fig. 3 um 90° versetzten Ansicht.
- Fig. 5: weitere Einzelheiten der Vorrichtung, eine Perforationswalze mit Gegenwalze, in Längsansicht.

Bei dem gezeigten Ausführungsbeispiel geht es um die Verpackung von Stapeln von Papiertaschentüchern, aber auch von anderen Gegenständen. Diese sollen in einen Zuschnitt aus Folienmaterial, z.B. eine PE-Folie, eingehüllt werden. Das Verpackungsmaterial bzw. der Zuschnitt 10 wird an den Umfang eines Faltrevolvers 11 gefördert, in dessen Bereich die Gegenstände in den Zuschnitt 10 eingehüllt werden und dieser gefaltet wird. Aufbau und Arbeitsweise des Faltrevolvers 11 ergeben sich aus der DE-A-37 01 273.

Die Zuschnitte 10 werden nacheinander von einer vorzugsweise kontinuierlich geförderten Materialbahn 12 abgetrennt. Diese wird von einer (nicht dargestellten) Bobine abgezogen und über Umlenkwalzen 13, 14 sowie über eine Doppelschwinge 15 zum Ausgleich von Bewegungsschwankungen einer Trennstation 16 zum Abtrennen der Zuschnitte 10 zugefördert. Im Bereich der Trennstation 16 wird die Materialbahn 12 mit im wesentlichen konstanter Geschwindigkeit gefördert. Zu diesem Zweck ist der Trennstation 16 ein Paar von zusammenwirkenden Zugwalzen 17, 18 vorgeordnet. Wenigstens eine dieser Zugwalzen 17, 18 wird durch einen Schrittmotor 19 angetrieben, der einen präzisen Vorschub der Materialbahn 12 bewirkt, so daß exakte, einer Zuschnittlänge entsprechende Abschnitte gefördert werden können.

Die im Bereich der Trennstation 16 hergestellten Zuschnitte 10 werden durch einen Übergabeförderer 20 an den Umfang des Faltrevolvers 11 herangeführt.

Die vorstehend beschriebenen Einzelheiten der Vorrichtung entsprechen im Aufbau und der Funktion der Vorrichtung gemäß EP-A-0 297 266. Es geht darum, wie bei der vorgenannten älteren Patentanmeldung, die Trennstation 16 so auszubilden, daß die Herstellung und damit die Zuführung von Zuschnitten 10 zum Faltrevolver 11 zeitweilig unterbrochen wird, nämlich dann, wenn keine einzuhüllenden Gegenstände (Taschentuch-Stapel) angeliefert werden. Die Trennstation 16 ist, wie bei der genannten älteren Patentanmeldung, zu diesem Zweck so ausgebildet, daß während dieser Phase Schneidorgane der Trennstation 16 weiterlaufen, die Schneidfunktion jedoch unterbrochen und die Materialbahn 12 angehalten wird.

Die Trennstation 16 wird im Kern gebildet durch eine kontinuierlich umlaufende Messerwalze 21 und durch ein feststehendes bzw. ortsfestes Gegenmesser 22. Die Messerwalze 21 ist bei dem gezeigten Ausführungsbeispiel mit zwei einander diametral gegenüberliegenden Schneidmessern 23, 24 ausgebildet. Diese sind, wie allgemein üblich, so angeordnet, daß sie mit ihrer Schneidkante geringfügig über den Umfang der Messerwalze 21 hinwegragen. Dadurch wird jeweils mit dem entsprechend positionierten Gegenmesser 22 ein Trennschnitt in der zwischen Schneidmesser 23, 24 einerseits und Gegenmesser 22 andererseits hindurchlaufenden Materialbahn 12 ausgeführt. Die Messerwalze 21 ist als Saugwalze ausgebildet mit üblichen Saugbohrungen 25. Diese gewährleisten eine exakte Anlage der Materialbahn 12 am Umfang der Messerwalze 21. Des weiteren ist vorgesehen, daß die Messerwalze 21 als Förderorgan für die Materialbahn 12 bzw. den Zuschnitt 10 wirkt, der an eine ebenfalls als Saugwalze mit Saugbohrungen 26 ausgebildete Zwischenförderwalze 27 übergeben wird. Von dieser wird der Zuschnitt 10 an den Übergabeförderer 20 weitergeleitet.

Bei momentan fehlender Zufuhr von einzuhüllenden Gegenständen wird ein entsprechendes Signal erzeugt (siehe ältere Patentanmeldung EP-A-0 297 266), welches bewirkt, daß die Materialbahn 12 nach Ausführung eines Trennschnitts noch um einen Abschnitt weitergefördert wird, der kleiner ist als die Länge eines Zuschnitts 10. Entsprechend werden die Zugwalzen 17, 18 angetrieben und stillgesetzt.

Des weiteren wird die Funktion der Schneidorgane unterbrochen, allerdings bei weiter rotierender Messerwalze 21 und bei ebenfalls weiterbewegten nachfolgenden Förderorganen. Die Schneidfunktion wird hier dadurch unterbrochen, daß das Gegenmesser 22 (zeitweilig) aus der Schneidposition herausbewegt wird. Dadurch können die Scheidmesser 23, 24 an der stillstehenden Materialbahn 12 vorbeibewegt werden, ohne daß ein Trennschnitt ausgeführt wird.

Das Gegenmesser 22 ist zu diesem Zweck an einem Tragarm 28 angebracht, der um ein vom Gegenmesser 22 entfernt liegendes Drehlager 29 schwenkbar ist. Durch ein Betätigungsorgan 30 wird der Tragarm 28 im Sinne eines Abhebens des Gegenmessers 22 von der Schneidposition verschwenkt, bei der Darstellung in Fig. 1 und 2 im Uhrzeigersinn. Diese Hubbewegungen des Gegenmessers 22 mit Tragarm 28 erfolgen gegen die Belastung einer stark vorgespannten Druckfeder 31, durch die der Tragarm 28 und mithin das Gegenmesser 22 in Richtung auf die Schneidposition belastet ist. Für die Unterbrechung der Schneidfunktion ist es ausreichend, wenn das Gegenmesser 22 geringe Hubbewegungen ausführt, und zwar taktweise, nämlich jeweils während der Vorbeibewegung des Schneidmesser 23 oder 24 am Gegenmesser 22. Der Tragarm 28 bzw. das Gegenmesser 22 werden demnach taktweise verstellt, und zwar gesteuert durch die Drehbewegung der Messerwalze 21. Das Gegenmesser 22 führt demnach pulsierende Hubbewegungen aus.

Das Stellorgan 30 wirkt bei dem vorliegenden Ausführungsbeispiel nicht unmittelbar auf den Tragarm 28, sondern über ein Zwischengetriebe, welches hier als Exzentergetriebe 32 ausgebildet ist. Dieses wird ebenfalls pulsierend bzw. schwingend angetrieben. Die dadurch erzeugten Stellbewegungen werden über ein Anschlagsstück 33 auf den Tragarm 28 übertragen.

Das Stellorgan 30 ist bei dem vorliegenden Ausführungsbeispiel als Stellhebel 34 ausgebildet. Dieser ist mit einem Drehzapfen 35 des Exzentergetriebes 32 verbunden, derart, daß bei einer Schwenkbewegung des Stellhebels 34 der Drehzapfen 35 und über diesen das Exzentergetriebe 32 im Sinne einer Hubbewegung des Tragarms 28 verstellt wird. Am freien Ende des Drehzapfens 35 ist zu diesem Zweck ein quergerichteter Schwenkhebel 36 angebracht. Mit diesem ist außermittig zum Drehzapfen 35 der Stellhebel 34 verbunden, derart, daß Schwenkbewegungen des Stellhebels 34 entsprechende Bewegungen des Schwenkhebels 36 auslösen, die auf den Drehzapfen 35 übertragen werden.

Die Bewegungen des Stellhebels 34 werden durch die Drehbewegung der Messerwalze 21 gesteuert. Auf einer Welle 37 für den Antrieb der Messerwalze 21 ist eine Kurvenscheibe 38 mitumlaufend gelagert. Diese ist im Bereich der Schneidmesser 23, 24 mit Stellnocken 39 ausgebildet. Eine Tastrolle 40 am freien Ende des Stellhebels 34 läuft auf dem Umfang der Kurvenscheibe ab. Im Bereich der Stellnocken 39 werden Schwenkbewegungen des Stellhebels 34 erzeugt, derart, daß das Gegenmesser 22 kurzzeitig außer Schneidposition bewegt wird.

Während des störungsfreien Betriebs der Vorrichtung ist die Stelleinrichtung für das Gegenmesser 22 unwirksam. Zu diesem Zweck ist bei dem vorliegenden Ausführungsbeispiel der Stellhebel 34 bzw. dessen Tastrolle 40 außer Eingriff mit der Kurvenscheibe 38 bewegbar. Der Stellhebel 34 ist deshalb (zusätzlich) in einer quergerichteten Ebene verschwenkbar, nämlich um ein Schwenklager 41. Dieses wird durch einen Lagerzapfen 42 gebildet, mit dem der Stellhebel 34 zugleich an dem Schwenkhebel 36 befestigt ist.

An dem von der Tastrolle 40 abliegenden Ende ist der Stellhebel 34 mit einem seitwärts gerichteten Ansatz 43 versehen, an den ein Betätigungsorgan zum Verschwenken des Stellhebels 34 um das Schwenklager 41 angreift. Das Betätigungsorgan ist im vorliegenden Fall ein Betätigungszylinder 44, der gelenkig ortsfest gelagert ist (Maschinengestell 45) und dessen Kolbenstange schwenkbar mit dem Ansatz 43 des Stellhebels 34 verbunden ist. Der Ansatz 43 ist hier mit einem Verbindungszapfen 46 versehen, auf dem das Ende der Kolbenstange drehbar gelagert ist.

Bei Unterbrechung der Zufuhr von einzuhüllenden Gegenständen wird durch ein entsprechendes Signal der Betätigungszylinder 44 in Gang gesetzt, derart, daß der Stellhebel 34 aus der in Fig. 3 strichpunktiert dargestellten Ausgangsstellung in die in ausgezogenen Linien gezeigte Betätigungsstellung verschwenkt wird. In dieser liegt die Tastrolle am Umfang der Kurvenscheibe 38 an und überträgt die beschriebenen Stellbewegungen auf das Exzentergetriebe 32. Bei fortgesetzter Zufuhr von einzuhüllenden Gegenständen wird der Stellhebel 34 wieder außer Eingriff mit der Kurvenscheibe 38 verschwenkt. Das Gegenmesser 22 wird dadurch ununterbrochen in der Schneidstellung positioniert.

Zur exakten Lagerung des langgestreckten Gegenmessers 22 sind zwei Tragarme 28 mit Abstand voneinander angeordnet und durch eine belastbare Traverse 47 miteinander verbunden. Die Traverse 47 ist als Hohlkörper ausgebildet. An einer Seite derselben ist außen das Gegenmesser 22 angebracht. Die Tragarme 28 sind zur Bildung der gleichachsigen Drehlager 29 jeweils mit einem Drehzapfen 48 in einer feststehenden Wange 49 des Maschinengestells 45 gelagert. Die beiden Tragarmen 28 zugeordneten Exzentergetriebe 32 sind übereinstimmend ausgebildet und miteinander verbunden. An dem Drehzapfen 35 ist jeweils versetzt ein Exzenterzapfen 50 angebracht. Auf diesem ist ein Kugellagerring 51 angeordnet, der bei Drehungen der Drehzapfen auf- und abbewegt wird und die Hubbewegungen auf die Anschlagstücke 33 überträgt.

Die Exzenterzapfen 50 der beiden Exzentergetriebe 32 sind durch eine Verbindungswelle 52 miteinander verbunden. Diese verläuft innerhalb der hohlen Traverse 47 und dient zur Übertragung der Schwenkbewegungen des nur einseitig angeordneten Antriebs (Schwenkhebel 36) auf das gegenüberliegende Exzentergetriebe 32. Bei diesem ist der Drehzapfen drehbar in der Wange 49 gelagert.

Mit dem so ausgebildeten Getriebe können sehr präzise, kleine Hubbewegungen der beiden Tragarme 28 und damit des Gegenmessers 22 durchgeführt werden. Die präzise Schneidstellung ist im vorliegenden Beispiel durch einen feststehenden Stützanschlag 53 gewährleistet, an dem der Tragarm 28 mit einem Vorsprung unter der Belastung der Druckfeder 31 zur Anlage kommt.

Die abgetrennten Zuschnitte 10 werden von der als Förderwalze ausgebildeten Messerwalze 21 an die Zwischenförderwalze 27 übergeben. Im Bereich derselben kommt eine Stanzwalze 54 zur Wirkung, durch die Stanzungen bzw. Perforationen in den Zuschnitten 10 angebracht werden, z.B. für eine Öffnungslasche.

Die Stanzwalze 54 kann mit etwa radial gerichteten Messern 55 ausgerüstet sein, die in einer ausreichend bemessenen Ausnehmung 56 der Stanzwalze 54 abnehmbar angebracht sind. Die Anordnung ist so getroffen, daß ein leichtes Auswechseln der Messer 55 möglich ist.

Zusätzlich oder alternativ können Stanzmesser 57 an der Stanzwalze 54 angebracht sein, und zwar ebenfalls in einer entsprechenden Vertiefung 58. Diese Stanzmesser 57 erstrecken sich längs eines Teilumfangs der Stanzwalze 54 und sind dafür bestimmt, komplexe Perforations- bzw. Schneidbilder in dem Zuschnitt 10 zu erzeugen. Bei dem in Fig. 5 gezeigten Ausführungsbeispiel sind in Axialrichtung zwei im Abstand voneinander angeordnete Stanzmesser 57 dieser Art lösbar, nämlich mit Schrauben 59, befestigt. Das eigentliche Stanzwerkzeug bzw. eine Stanzkante 60 ist in der Form eines abgestumpften V ausgebildet zur Erzeugung einer entsprechenden perforierten Stanzung im Zuschnitt 10. Die Anordnung von zwei dieser Werkzeuge auf der gemeinsamen Stanzwalze 54 dient dem zweibahnigen Betrieb der Vorrichtung. Diese ist demnach so ausgerichtet, daß eine doppelt breite Materialbahn bzw. zwei der Breite eines Zuschnitts 10 jeweils entsprechende Materialbahnen der Trennstation 16 zugeführt und daß demnach gleichzeitig zwei Zuschnitte 10 hergestellt und dem Faltrevolver 11 zugeführt werden.

## Patentansprüche

1. Vorrichtung zum Zuführen von Zuschnitten (10) aus Verpackungsmaterial zu einem Faltaggregat (11) für die Verpackung von Gegenständen bzw. Gruppen von Gegenständen, wobei die Zuschnitte (10) von einer fortlaufenden Materialbahn (12) durch zusammenwirkende Messer nämlich umlaufende Schneidmesser (23, 24) und feststehende Gegenmesser (22), abtrennbar und dem Faltaggregat (11) zuführbar sind, sowie mit einem Antrieb für die Materialbahn (12), insbesondere mit Zugwalzen (17, 18), und mit einer umlaufenden, wenigstens ein Schneidmesser (23, 24) tragende Messerwalze (21), wobei das Gegenmesser (22) bei fehlender Zufuhr von Gegenständen außer Eingriff mit dem Schneidmesser (23, 24) der umlaufenden Messerwalze (21) bewegbar ist, **dadurch gekennzeichnet**, daß das Gegenmesser (22) taktweise, nämlich jeweils für den Moment der Gegenüberstellung zum Schneidmesser (23, 24), der umlaufenden Messerwalze (21), außer Schneidstellung bewegbar ist.

2. Vorrichtung nach Anspruch 1, dadurch gekennzeichnet, daß die Bewegungen des Gegenmessers (22) durch die ständig drehend angetriebene Messerwalze (21) steuerbar sind, insbesondere über eine entsprechend ausgebildete Kurvenscheibe (38) mit von dieser angetriebenem Stellgetriebe.

3. Vorrichtung nach Anspruch 2, dadurch gekennzeichnet, daß das Betätigungsgetriebe einen Stellhebel (34) aufweist, dessen auf das Gegenmesser (22) übertragene Stellbewegungen von der Messerwalze (21) ableitbar sind, insbesondere durch Anlage einer Tastrolle (40) an der Kurvenscheibe (38).

4. Vorrichtung nach Anspruch 2 sowie einem oder mehreren der weiteren Ansprüche, dadurch gekennzeichnet, daß das Betätigungsgetriebe für das Gegenmesser (22) während der Herstellung von Zuschnitten (10) außer Eingriff zur Verstellung der Messerwalze (21) bewegt ist, insbesondere der Stellhebel (34) außer Eingriff mit der Kurvenscheibe (38) verschwenkt ist.

5. Vorrichtung nach Anspruch 4, dadurch gekennzeichnet, daß der Stellhebel (34) in einer Ebene quer zur Ebene der Kurvenscheibe (38) verschwenkbar ist, insbesondere durch einen Betätigungszylinder (44) unter Durchführung einer Drehbewegung um ein Schwenklager (41) mit quergerichteter Drehachse.

6. Vorrichtung nach Anspruch 1 sowie einem oder mehreren der weiteren Ansprüche, dadurch gekennzeichnet, daß das Gegenmesser (22) zur Unterbrechung des Schneidvorgangs durch ein Exzentergetriebe (32) pulsierend außer Schneidstellung bewegbar ist.

7. Vorrichtung nach Anspruch 6 sowie einem oder mehreren der vorangehenden Ansprüche, dadurch gekennzeichnet, daß das Exzentergetriebe (32) durch den Stellhebel (34) (pulsierend) angetrieben ist.

8. Vorrichtung nach Anspruch 7, dadurch gekennzeichnet, daß der Stellhebel (34) mit einem Betätigungsorgan für das Exzentergetriebe (32) verbunden ist, insbesondere über einen Schwenkhebel (36) mit einem exzentrischen Drehzapfen (35).

9. Vorrichtung nach Anspruch 8, dadurch gekennzeichnet, daß der Drehzapfen (35) achsparallel versetzt mit einem Exzenterzapfen (50) verbunden ist, der in einem Drehring, insbesondere einem Kugellagerring (51), zur Übertragung von Hubbewegungen auf das Gegenmesser (22) gelagert ist.

10. Vorrichtung nach Anspruch 1 sowie einem oder mehreren der weiteren Ansprüche, dadurch gekennzeichnet, daß das Gegenmesser an einem schwenkbaren Tragarm (28) gelagert ist, der zur Bewegung des Gegenmessers (22) außer Schneidstellung um ein Drehlager (29) schwenkbar ist, insbesondere durch das Exzentergetriebe (32).

11. Vorrichtung nach Anspruch 1 sowie einem oder mehreren der weiteren Ansprüche, dadurch gekennzeichnet, daß das Gegenmesser (22) durch zwei im Abstand voneinander angeordnete Tragorgane gehalten ist, insbesondere durch zwei Tragarme (28), die durch einen Querträger (Traverse 47) miteinander verbunden und gemeinsam bewegbar sind.

12. Vorrichtung nach Anspruch 11, dadurch gekennzeichnet, daß jedem Tragarm (28) ein Exzentergetriebe (32) zugeordnet ist, wobei die beiden Exzentergetriebe (32) getrieblich miteinander verbunden sind, insbesondere durch eine durch die hohle Traverse (47) hindurchgeführte Verbindungswelle (52), die jeweils mit den Exzenterzapfen (50) der Exzentergetriebe (32) verbunden ist.

13. Vorrichtung nach Anspruch 1 sowie einem oder mehreren der weiteren Ansprüche, dadurch gekennzeichnet, daß einer an die Messerwalze (21) anschließenden bzw. an dieser anliegenden Zwischenförderwalze (27) eine Stanzwalze (54) zugeordnet ist zum Anbringen von Stanzungen und Perforationen im Bereich des Zuschnitts, wobei die Stanzwalze (54) lösbar angebrachte Stanzwerkzeuge aufweist.

## Claims

1. Apparatus for the feeding of blanks (10) of packaging material to a folding unit (11) for the packaging of articles or groups of articles, the blanks (10) being severable from a continuous web of material (12) by interacting knives, in particular rotating cutting knives (23, 24) and stationary counter knives (22) and being feedable to the folding unit (11), and with a drive for the web of material (12), especially with draw rollers (17, 18), and with a rotating knife roller (21) carrying at least one cutting knife (23, 24), in the absence of a feed of articles the counter knife (22) being movable out of engagement with the cutting knife (23, 24) of the rotating knife roller (21), characterized in that the counter knife (22) is movable out of the cutting position intermittently, in particular in each case at the moment of positioning opposite the cutting knife (23, 24) of the rotating knife roller (21).

2. Apparatus according to Claim 1, characterized in that the movements of the counter knife (22) are controllable by the knife roller (21) driven in constant rotation, especially via an appropriately designed cam disc (38) with an adjusting mechanism driven by this.

3. Apparatus according to Claim 2, characterized in that the actuating mechanism has an adjusting lever (34), of which the adjusting movements transmitted to the counter knife (22) are derivable from the knife roller (21), especially as a result of the bearing of a tracer roller (40) against the cam disc (38).

4. Apparatus according to Claim 2 and one or more of the further claims, characterized in that, during the production of blanks (10), the actuating mechanism for the counter knife (22) is moved out of engagement for the purpose of shifting the knife roller (21), especially the adjusting lever (34) is pivoted out of engagement with the cam disc (38).

5. Apparatus according to Claim 4, characterized in that the adjusting lever (34) is pivotable in a plane transverse relative to the plane of the cam disc (38), especially by means of an actuating cylinder (44), at the same time executing a rotational movement about a pivot bearing (41) having a transversely directed axis of rotation.

6. Apparatus according to Claim 1 and one or more of the further claims, characterized in that, in order to interrupt the cutting operation, the counter knife (22) is movable out of the cutting position in a pulsatory manner by means of an eccentric mechanism (32).

7. Apparatus according to Claim 6 and one or more of the preceding claims, characterized in that the eccentric mechanism (32) is driven (in a pulsatory manner) by the adjusting lever (34).

8. Apparatus according to Claim 7, characterized in that the adjusting lever (34) is connected to an actuating member for the eccentric mechanism (32), especially via a pivoting lever (36) with an eccentric rotary journal (35).

9. Apparatus according to Claim 8, characterized in that the rotary journal (35) is connected in an axis-parallel offset manner to an eccentric journal (50) which is mounted in a rotary ring, especially a ball-bearing ring (51), for transmitting stroke movements to the counter knife (22).

10. Apparatus according to Claim 1 and one or more of the further claims, characterized in that the counter knife is mounted on a pivotable supporting arm (28) which is pivotable about a rotary bearing (29) for moving the counter knife (22) out of the cutting position, especially by means of the eccentric mechanism (32).

11. Apparatus according to Claim 1 and one or more of the further claims, characterized in that the counter knife (22) is held by two supporting members arranged at a distance from one another, especially by two supporting arms (28) which by means of a transverse girder (cross-member 47) are connected to one another and are jointly movable.

12. Apparatus according to Claim 11, characterized in that each supporting arm (28) is assigned an eccentric mechanism (32), the two eccentric mechanisms (32) being connected to one another in transmission terms, especially by means of a connecting shaft (52) which is guided through the hollow crossmember (47) and which is connected respectively to the eccentric journals (50) of the eccentric mechanisms (32).

13. Apparatus according to Claim 1 and one or more of the further claims, characterized in that an intermediate conveyor roller (27) adjacent to the knife roller (21) or resting against this is assigned a punching roller (54) for making punchings and perforations in the region of a blank, the punching roller (54) having releasably attached punching tools.

## Revendications

1. Dispositif d'amenée de flans (10) de matériau d'empaquetage à un dispositif de pliage (11) pour l'empaquetage d'objets ou de groupes d'objets, les flans (10) étant détachés d'une bande continue de matériau (12) par des couteaux coopérants, à savoir des couteaux tournants (23, 24) et des contre-conteaux fixes (22), et amenés au dispositif de plage (11), le dispositif comportant un moyen d'entraînement de la bande de matériau (12), en particulier des rouleaux tracteurs (17, 18), et un cylindre à couteaux tournant (21) portant au moins un couteau (23,24), le contre-couteau (22) étant, en cas d'absence d'amenée d'ojets, mû de façon à être mis hors de prise avec le couteau (23, 24) du cylindre à couteaux tournant (21), caractérisé par le fait que le contre-couteau (22) est écarté de sa position de coupe par intermittence, à savoir chaque moment où le couteau (23,24) du cylindre à couteaux tournant (21) est en face de lui.

2. Dispositif selon la revendication 1, caractérisé par le fait que les mouvements du contre-couteau (22) sont commandés par le cylindre à couteaux (21), qui est soumis en permanence à rotation, en particulier par l'intermédiaire d'une came de forme correspondante (38) avec mécanisme de manoeuvre entraîné par celle-ci.

3. Dispositif selon la revendication 2, caractérisé par le fait que le mécanisme d'actionnement présente un lever de manoeuvre (34) dont les mouvements de manoeuvre, transmis au contre-couteau (22), sont tirés du cylindre à couteaux (21), en particulier par appui d'un galet palpeur (40) sur la came (38).

4. Dispositif selon la revendication 2 et une ou plusieurs des autres revendications, caractérisé par le fait que pendant la production de flans (10), le mécanisme d'actionnement du contre-couteau (22) est dégagé pour la manoeuvre du cylindre à couteaux (21), en particulier, le levier de manoeuvre (34) est dégagé de la came (38).

5. Dispositif selon la revendication 4, caractérisé par le fait que le levier de manoeuvre (34) peut tourner dans un plan perpendiculaire au plan de la came (38), en particulier par l'action d'un vérin (44) en exécutant un mouvement de rotation autour d'un palier (41) avec axe de rotation dirigé transversalement.

6. Dispositif selon la revendication 1 et une ou plusieurs des autres revendications, caractérisé par le fait que le contre-couteau (22), pour l'interruption du processus de coupe, est écarté de manière pulsatoire de sa position de coupe par un mécanisme excentrique (32).

7. Dispositif selon la revendication 6 et une ou plusieurs des revendications précédentes, caractérisé par le fait que le mécanisme excentrique (32) est entraîné (de manière pulsatoire) par le levier de manoeuvre (34).

8. Dispositif selon la revendication 7, caractérisé par le fait que le levier de manoeuvre (34) est lié à un organe d'actionnement du mécanisme excentrique (32), en particulier par l'intermédiaire d'un levier oscillant (36) comportant un pivot excentrique (35).

9. Dispositif selon la revendication 8, caractérisé par le fait que le pivot (35) est joint, avec décalage parallèle à l'axe, à un bouton d'excentrique (50) qui est monté dans un bague tournante, en particulier une bague de roulement à billes (51), pour la transmission des mouvements d'élévation au contre-couteau (22).

10. Dispositif selon la revendication 1 et une ou plusieurs des autres revendications, caractérisé par le fait que le contre-couteau est monté sur un bras support basculant (28) qui, pour l'écartement du contre-couteau (22) de sa position de coupe, bascule autour d'un palier (29), en particulier par l'action du mécanisme excentrique (32).

11. Dispositif selon la revendication 1 et une ou plusieurs des autres revendications, caractérisé par le fait que le contre-couteau (22) est tenu par deux organes de support espacés, en particulier par deux bras supports (28) qui sont réunis par une traverse (47) et mus ensemble.

12. Dispositif selon la revendication 11, caractérisé par le fait qu'à chaque bras support (28) est adjoint un mécanisme excentrique (32), les deux mécanismes excentriques (32) étant accouplés, en particulier par un arbre de liaison (52) passant dans la traverse creuse (47) qui est joint au bouton d'excentrique (50) de chaque mécanisme excentrique (32).

13. Dispositif selon la revendication 1 et une ou plusieurs des autres revendications, caractérisé par le fait qu'à un cylindre transporteur intermédiaire (27) contigu au cylindre à couteaux (21) ou appuyé contre celui-ci est associés un cylindre de coupe (54) pour la production de flans et de perforations dans la zone du flan, ce cylindre de coupe (54) présentant des outils de coupe montés de manière amovible.
